# EUROPÄISCHE PATENTSCHRIFT

(11) **EP 3 840 895 B1**
(45) Veröffentlichungstag und Bekanntmachung des Hinweises auf die Patenterteilung: **03.08.2022**
(21) Anmeldenummer: 19766188.7
(22) Anmeldetag: 23.08.2019
(51) Int. Cl.: B07C 5/36

(54) **VERFAHREN ZUM SELEKTIVEN AUSSONDERN VON RIESELFÄHIGEN PRODUKTEN**
METHOD FOR SELECTIVE REMOVAL OF RIPPLING PRODUCTS
PROCÉDÉ D'ÉLIMINATION SÉLECTIVE DES PRODUITS APTE À RUISSELER

(30) Priorität: 24.08.2018 DE 102018120722
(43) Veröffentlichungstag der Anmeldung: 30.06.2021
(73) Patentinhaber: Dickfeld, Nils, 64665 Alsbach-Hähnlein (DE)
(72) Erfinder: Dickfeld, Nils, 64665 Alsbach-Hähnlein (DE)
(74) Vertreter: Habermann Intellectual Property Partnerschaft von Patentanwälten mbB
(86) Internationale Anmeldenummer: PCT/EP2019/072635
(87) Internationale Veröffentlichungsnummer: WO 2020/039089

(56) Entgegenhaltungen:
- EP-A1- 2 774 693
- JP-B1- 6 275 911

## Beschreibung

Die Erfindung betrifft ein Verfahren zum selektiven Aussondern von rieselfähigen Produkten, die in einer Förderrichtung entlang einer Förderstrecke in einer Förderbahn befördert werden, wobei die beförderten Produkte in einem Kontrollabschnitt der Förderstrecke mit einer Kontrolleinrichtung überprüft werden, und wobei in einem entlang der Förderstrecke nachfolgend angeordneten Aussonderungsabschnitt dasjenige Produkt mit einer Saugvorrichtung aus der Förderbahn ausgesondert und abgeführt wird, das ein vorgebbares Kontrollkriterium nicht erfüllt, in dem die Saugvorrichtung an der Förderstrecke angeordnet und für eine vorgegebene Saugdauer ein aus der Förderbahn wegströmender Saugstrom erzeugt wird, um das Produkt aus der Förderbahn abzusaugen.

Aus der Praxis sind verschiedene Anwendungsbereiche bekannt, in denen rieselfähige Produkte während der Herstellung oder bei deren Konfektionierung in einer Verpackung entlang einer Förderstrecke befördert werden. In vielen Fällen werden die Produkte dabei zunächst vereinzelt, um nacheinander in einer üblicherweise von einer nutförmig ausgebildeten Vertiefung ausgebildeten Förderbahn in der Förderrichtung befördert zu werden. Dabei kann die Förderbahn beispielsweise als Vibrationsförderer ausgestaltet sein, um durch eine kontinuierliche gerichtete Vibrationsbewegung die in der Förderbahn befindlichen Produkte in der Förderrichtung über die Förderstrecke hinweg zu befördern. Ein insbesondere für die pharmazeutische Industrie sehr relevanter Anwendungsbereich einer derartigen Beförderung von Produkten ist die Vereinzelung und Beförderung einzelner Tabletten oder Kapseln während eines Herstellungsverfahrens oder bei der Verpackung der Tabletten oder Kapseln in Behältern wie beispielsweise Flaschen oder Kartonboxen.

Um zu verhindern, dass beschädigte oder mangelhafte Produkte weiterbefördert und gegebenenfalls in eine Verpackung abgefüllt werden ist es aus der Praxis bekannt, dass mit geeigneten Verfahren selektiv diejenigen Produkte aus der Förderstrecke ausgesondert und entfernt werden, die ein vorgegebenes Kontrollkriterium nicht erfüllen. So können die einzelnen Produkte beispielsweise mit einer Kamera erfasst und auf optische Abweichungen von einem vorgegebenen Aussehen überprüft werden. Es ist ebenfalls denkbar, dass mit der Kontrolleinrichtung das Gewicht der einzelnen Produkte überprüft wird. Für viele Anwendungsbereiche ist es zweckmäßig und vorteilhaft, zumindest auch eine Kontrolle auf Verunreinigungen der Produkte durchzuführen, wobei die Verunreinigungen beispielsweise die optische Wahrnehmung, eine chemische Zusammensetzung oder metallische Partikel bzw. Schmutzpartikel betreffen können. Wenn ein einzelnes Produkt das vorgegebene Kontrollkriterium, wie beispielsweise ein vorgegebenes Aussehen oder ein vorgegebenes Mindestgewicht nicht erfüllt, sollte das betreffende Produkt nach Möglichkeit ausgesondert werden, um nicht weiterverarbeitet und gegebenenfalls verpackt und ausgeliefert zu werden.

Aus der Praxis sind verschiedene Verfahren zum selektiven Aussondern von Produkten innerhalb einer derartigen Förderstrecke bekannt. So können beispielsweise auszusondernde Produkte mit einem gezielten Druckluftstrahl aus der Förderbahn heraus verlagert und von einer weiteren Beförderung ausgeschlossen werden. Es ist ebenfalls bekannt, durch geeignete mechanische Vorrichtungen wie beispielsweise Klappen oder verlagerbare Ableitbleche die auszusondernden Produkte aus der Förderbahn oder aus einem vorgegebenen Beförderungspfad herauszuverlagern und von einer weiteren Beförderung auszuschließen. Eine derartige Vorrichtung ist beispielsweise in JP-A-6275911 gezeigt und beschrieben.

Es hat sich in der Praxis auch bewährt, die auszusondernden Produkte mit einer Saugvorrichtung aus der Förderbahn abzusaugen. Zu diesem Zweck wird üblicherweise ein Saugrohr unmittelbar über oder neben die Förderbahn an das auszusondernde Produkt herangeführt und für eine vorgegebene Saugdauer ein aus der Förderbahn wegströmender Saugstrom erzeugt, mit welchem das Produkt aus der Förderbahn abgesaugt wird. Das abgesaugte Produkt kann durch das Saugrohr einem Vorratsbehälter für ausgesonderte Produkte zugeführt werden. Im Gegensatz zu dem Herausblasen eines fehlerhaften Produkts aus der Förderbahn wird durch das Absaugen des Produkts mit einer Saugvorrichtung vermieden, dass die ausgesonderten Produkte oder beispielsweise deren Abrieb oder Verunreinigungen mehr oder weniger unkontrollierbar aus der Förderbahn herausgeblasen werden. Eine derartige Vorrichtung ist beispielsweise in EP 2 774 693 A gezeigt und beschrieben.

Um das auszusondernde Produkt zuverlässig aus der Förderbahn absaugen zu können, wird die Saugvorrichtung regelmäßig über eine vorab vorgegebene Saugdauer betrieben, die ausreicht, um das auszusondernde Produkt zuverlässig aus der Förderbahn absaugen zu können. Es hat sich jedoch herausgestellt, dass oftmals nicht vermieden werden kann, dass ein auf das auszusondernde Produkt nachfolgendes zweite Produkt durch den mit der Saugvorrichtung erzeugten und abgesaugten Saugstrom angezogen und in Richtung der Saugvorrichtung beschleunigt wird, so dass sich der Abstand des nachfolgenden zweiten Produkts auf das vorausgehende erste und auszusondernde Produkt verringert. In einigen Fällen ist ein Abstand des nachfolgenden zweiten Produkts auf das vorausgehende erste Produkt bereits vor dem Beginn der Saugdauer zu gering oder auf Grund einer während der Saugdauer auf das nachfolgende zweite Produkt ausgeübten Beschleunigung gegen Ende des Saugvorgangs derart gering, dass das zweite Produkt ebenfalls abgesaugt wird oder von der Saugvorrichtung aus der Förderbahn herausgezogen wird und nach der Beendigung der Saugdauer nicht mehr zuverlässig in die Förderbahn zurückfällt. Bei zu geringen Abständen des nachfolgenden zweiten Produkts zu den vorausgehenden ersten Produkt oder bei einer auf Grund des Saugvorgangs bei dem ersten Produkt erzeugten Beschleunigung des zweiten Produkts reicht oftmals die Zeit nicht mehr aus, um nach der Beendigung des ersten Sauvorgangs den zweiten Saugvorgang rechtzeitig zu beginnen, um das nachfolgende zweite Produkt noch zuverlässig absaugen zu können. Wenn die Saugdauer verringert wird, um eine unerwünschte Beeinträchtigung des in der Förderbahn nachfolgenden zweiten Produkts nach Möglichkeit ausschließen zu können, müsste die Saugdauer jedoch oftmals derart gering vorgegeben werden, dass das auszusondernde erste Produkt nicht mehr zuverlässig abgesaugt werden kann.

Es wird deshalb als eine Aufgabe der vorliegenden Erfindung angesehen, ein Verfahren zum selektiven Aussondern von Produkten mit Hilfe einer Saugvorrichtung aus der Förderbahn so auszugestalten, dass ein nachfolgendes Produkt, das ebenfalls ausgesondert werden soll, zuverlässig abgesaugt wird, während ein nachfolgendes Produkt, das nicht abgesaugt werden soll, in der Förderbahn verbleibt. Diese Aufgabe wird erfindungsgemäß dadurch gelöst, dass mit der Kontrolleinrichtung überprüft wird, ob ein dem ersten auszusondernden Produkt ein zweites, ebenfalls das vorgegebene Kontrollkriterium nicht erfüllende und deshalb ebenfalls auszusonderndes Produkt nachfolgt, und dass die Saugdauer um eine vorgebbare Verlängerungsdauer verlängert wird, um unterbrechungsfrei auf das nachfolgende zweite Produkt aus der Förderbahn abzusaugen. Indem die Saugdauer in Abhängigkeit von dem nachfolgenden zweiten Produkt angepasst und gegebenenfalls verlängert wird, kann sichergestellt werden, dass ein zweites und ebenfalls auszusonderndes Produkt zuverlässig mit abgesaugt wird, ohne dass der Saugvorgang zwischenzeitlich unterbrochen und erneut begonnen werden muss. Es hat sich gezeigt, dass durch eine unterbrechungsfreie Absaugung ein nachfolgendes und ebenfalls auszusonderndes Produkt wesentlich zuverlässiger abgesaugt werden kann und gleichzeitig die Saugdauer nach dem Absaugen des zweiten Produkts früher beendet werden kann, um ein nachfolgendes und nicht mehr auszusonderndes Produkt möglichst wenig zu beeinflussen und dessen Beförderung entlang der Förderstrecke möglichst wenig zu beeinträchtigen. Das erfindungsgemäße Verfahren kann besonders vorteilhaft bei einer nutförmig ausgebildeten Förderbahn eingesetzt werden.

Bei dem erfindungsgemäßen Verfahren ist es nicht mehr notwendig, die Saugdauer, während der ein erstes auszusonderndes Produkt abgesaugt wird, im Hinblick auf ein nachfolgendes zweites und ebenfalls auszusonderndes Produkt möglichst kurz vorzugeben, um nach der Beendigung des Absaugvorgangs für das erste Produkt den Absaugvorgang zuverlässig zu beenden und anschließend erneut beginnen zu können, um auch das zweite Produkt zuverlässig absaugen zu können. Vielmehr wird durch die Verlängerung des Saugvorgangs sichergestellt, dass das nachfolgende zweite Produkt auch im Falle einer während der Absaugung des ersten Produkts erzeugten Beschleunigung in Richtung der Saugvorrichtung frühzeitig und zuverlässig abgesaugt wird.

Es ist weiterhin möglich, die Saugdauer für das Absaugen eines ersten auszusondernden Produkts zunächst kurz vorzugeben und mit Hilfe einer geeigneten Steuerung oder Regelung zu überprüfen, ob das erste auszusondernde Produkt abgesaugt wurde und die Saugdauer auszudehnen, bis das erste auszusondernde Produkt tatsächlich abgesaugt wurde.

Die Verlängerungsdauer kann dabei so vorgegeben werden, dass das nachfolgende zweite Produkt zwar ebenfalls zuverlässig aus der Förderbahn abgesaugt wird, ein unerwünschte Beeinflussung eines nachfolgenden dritten und nicht mehr auszusondernden Produkts jedoch möglichst gering ist.

Gemäß einer vorteilhaften Ausgestaltung des Erfindungsgedankens ist vorgesehen, dass die Verlängerungsdauer kürzer als die Saugdauer ist. Es hat sich gezeigt, dass in den meisten Fällen und insbesondere bei kurzen Abständen der nacheinander entlang der Förderstrecke beförderten Produkte durch den Absaugvorgang des ersten Produkts ein nachfolgendes zweites Produkt bereits beschleunigt wird und dessen Abstand zu dem ersten Produkt verringert wird, so dass bei einer Verlängerung der Saugdauer das beschleunigte zweite Produkt früher von dem Saugstrom erfasst und mit der Saugvorrichtung abgesaugt wird. Die Verlängerungsdauer kann in Abhängigkeit von der Saugleistung gegebenenfalls deutlich kürzer als die Saugdauer sein und beispielsweise weniger als 80 % oder sogar weniger als 50 % der Saugdauer betragen.

Unter bestimmten Voraussetzungen kann es auch zweckmäßig und vorteilhaft sein, die Verlängerungsdauer länger als die Saugdauer vorzugeben.

Um eine unerwünschte Beeinflussung eines nachfolgenden Produkts während des Absaugens eines vorausgehenden Produkts zu verringern kann es gemäß einer Ausgestaltung des Erfindungsgedankens vorgesehen sein, dass die Saugvorrichtung während der Saugdauer und/oder während der Verlängerungsdauer in der Förderrichtung entlang der Förderstrecke verlagert wird. Durch das Nachführen der Saugvorrichtung an die in der Förderrichtung beförderten Produkte kann die Auswirkung des Saugstroms auf das betreffende Produkt verstärkt und das Produkt zuverlässig abgesaugt werden, während eine unerwünschte Beeinflussung eines nachfolgenden Produkts gleichzeitig verringert wird.

Es ist ebenfalls denkbar und optional möglich, dass mit der Kontrolleinrichtung ein Abstand des nachfolgenden zweiten Produkts zu dem ersten Produkt entlang der Förderstrecke ermittelt wird und dass die Verlängerungsdauer in Abhängigkeit von dem ermittelten Abstand angepasst wird. Auf diese Weise können unterschiedlich große Abstände zwischen dem ersten abzusaugenden Produkt und dem nachfolgenden zweiten Produkt bei der Vorgabe der Verlängerungsdauer berücksichtigt werden. Bei einem größeren Abstand wird eine etwas längere Verlängerungsdauer vorgegeben, während bei einem geringeren Abstand eine kürzere Verlängerungsdauer ausreicht, um das nachfolgende zweite Produkt zuverlässig aus der Förderbahn abzusaugen.

Es ist ebenfalls denkbar, dass die Kontrolleinrichtung in unmittelbarer Nähe zu der Saugvorrichtung angeordnet ist und dass mit der Kontrolleinrichtung eine Fördergeschwindigkeit der entlang der Förderstrecke beförderten Produkte ermittelt wird. Falls das nachfolgende zweite Produkt eine erhöhte Fördergeschwindigkeit aufweist, kann die Verlängerungsdauer ebenfalls geringer vorgegeben werden als bei einem nachfolgenden zweiten Produkt, dessen Fördergeschwindigkeit noch nicht durch den Saugstrom während des Absaugens des ersten Produkts erhöht wurde.

Gemäß einer besonders vorteilhaften Ausgestaltung des Erfindungsgedankens ist vorgesehen, dass die Saugvorrichtung eine an eine Querschnittsfläche der Förderbahn angepasste Saugdichtung aufweist, die während der Saugdauer an einem in der Förderrichtung liegenden Ende der Saugvorrichtung in die Förderbahn hineinverlagert wird, um ein Ansaugen des Saugstroms aus einem in der Förderrichtung liegenden Abschnitt der Förderbahn zu reduzieren. Wenn die Saugvorrichtung, die üblicherweise ein unmittelbar oberhalb der Förderbahn endendes Saugrohr aufweist, während der Saugdauer nahe and die Förderbahn herangeführt wird oder sich bereits dort befindet, wird der mit der Saugvorrichtung abgesaugte Saugstrom überwiegend aus den in beiden Richtungen angrenzenden Abschnitten der Förderbahn angesaugt. In vielen Fällen befindet sich das abzusaugende Produkt in Förderrichtung noch vor der Saugvorrichtung, wenn der Saugvorgang beginnt. Durch das Ansaugen des Saugstroms aus dem in Förderrichtung nachfolgenden Abschnitt der Förderbahn wird die auf das noch in einem vorausgehenden Abschnitt der Förderbahn befindliche Produkt wirkende Saugleistung reduziert. Um ein zuverlässiges Absaugen des Produkts gewährleisten zu können, muss deshalb entweder mit einer ausreichend hohen Saugleistung der Saugstrom angesaugt und durch das Saugrohr von der Förderbahn weggesaugt werden oder eine ausreichend lange Saugdauer vorgegeben werden, um das Produkt zuverlässig ansaugen und durch die Saugvorrichtung abführen zu können.

Durch das erfindungsgemäße Abdichten des in der Förderrichtung liegenden Abschnitts der Förderbahn muss der gesamte Saugstrom aus dem vorausgehenden Abschnitt der Förderbahn angesaugt werden, in welchem sich das abzusaugende Produkt befindet, so dass die Saugwirkung während des Absaugvorgangs auf das Produkt erhöht wird und das Produkt bei einer geringeren Saugleistung der Saugvorrichtung oder bei einer kürzeren Saugdauer abgesaugt werden kann.

Die Saugdichtung kann beispielsweise elastisch oder flexibel ausgebildet sein und starr an der Saugvorrichtung angeordnet sein, wenn die Saugvorrichtung gemäß einer optionalen Ausgestaltung des Erfindungsgedankens während der Saugdauer in Richtung der Förderbahn an die Förderbahn heran verlagert wird und anschließend wieder von der Förderbahn wegbewegt wird. Es ist ebenfalls denkbar, dass die Saugdichtung aus einem formstabilen Material besteht und in einem der Förderbahn zugewandten Endbereich an eine Formgebung der Förderbahn angepasst ist, sodass die Saugdichtung mit dem Endbereich in die Förderbahn hineinverlagert werden kann, um eine mechanische Sperre zu bilden, die sowohl den in der Förderrichtung nachfolgenden Abschnitt der Förderbahn dichtend abtrennt als auch eine unerwünschte weitere Beförderung einzelner Produkte oder ein Nachrutschen einzelner Produkte nach einer abgeschalteten Förderbewegung der Förderbahn verhindert.

Die Saugvorrichtung kann sowohl während eines Saugvorgangs als auch vorher und nachher einen im Wesentlichen gleichbleibenden Abstand zu der Förderbahn aufweist und lediglich die Saugdichtung während eines Saugvorgangs verlagert und in die Förderbahn hineinragend angeordnet wird. Die Saugdichtung kann zusammen mit der Saugvorrichtung oder getrennt davon beispielsweise pneumatisch oder mit Magnetkraft und gegebenenfalls unterstützt durch eine Federeinrichtung in die Förderbahn hinein und anschließend aus der Förderbahn heraus verlagert werden. Es sind auch andere Aktoren oder Verlagerungseinrichtungen denkbar, um die Saugdichtung bei Bedarf in die Förderbahn hinein zu verlagern und anschließend wieder aus der Förderbahn heraus zu verlagern.

Nachfolgend werden Ausführungsbeispiele des Erfindungsgedankens näher erläutert, die in der Zeichnung dargestellt sind. Es zeigt:
Fig. 1 eine schematische Seitenansicht einer Förderstrecke für Produkte mit einer Kontrolleinrichtung und einer nachfolgend angeordneten Saugvorrichtung,
Fig. 2 eine Schnittansicht durch die in Fig. 1 gezeigte Fördereinrichtung längs der Linie II-II in Fig. 1,
Fig. 3 wieder eine Seitenansicht einer abweichend zu Fig. 1 ausgestalteten Fördereinrichtung, wobei die Saugvorrichtung eine in die Förderbahn hinein verlagerbare Saugdichtung aufweist, und
Fig. 4 eine Schnittansicht der in der Fig. 3 gezeigten Förderstrecke längs der Linie IV-IV in Fig. 3.

In den Fig. 1 und 2 ist schematisch und beispielhaft eine Förderstrecke 1 zur Beförderung von rieselfähigen Produkten 2, 2', 2" wie beispielsweise Tabletten oder Kapseln in einer durch einen Pfeil 3 angeordneten Förderrichtung dargestellt. Die einzelnen Produkte 2, 2', 2" befinden sich dabei in einem Abstand zueinander in einer nutförmig ausgebildeten Förderbahn 4. Bei der Förderbahn 4 handelt es sich um einen Vibrationsförderer, bei dem durch eine gerichtete Vibrationsbewegung der Förderbahn 4 die in der Förderbahn 4 befindliche Produkte 2, 2', 2" in der Förderrichtung 3 nach vorne geworfen und dadurch in der Förderrichtung 3 gerichtet verlagert und befördert werden.

In einem Kontrollabschnitt 5 der Förderstrecke 1 ist eine Kontrolleinrichtung 6 angeordnet, mit welcher die an der Kontrolleinrichtung 6 vorbei geförderten Produkte 2, 2', 2" kontrolliert werden können. Wenn ein an der Kontrolleinrichtung 6 vorbeigefördertes Produkt 2 ein vorgebbares Kontrollkriterium nicht erfüllt, wird während der Beförderung des betreffenden Produkts 2 durch eine in einem nachfolgenden Aussonderungsabschnitt 7 angeordnete Saugvorrichtung 8 aktiviert, um das dann in dem Aussonderungsabschnitt 7 befindliche Produkt 2 aus der Förderbahn 4 abzusaugen. Die Saugvorrichtung 8 weist zu diesem Zweck ein unmittelbar oberhalb der Förderbahn 4 mündendes und eine der Förderbahn 4 zugewandte Saugöffnung 9 aufweisendes Saugrohr 10 auf. Durch eine geeignete Unterdruckerzeugungsvorrichtung kann in dem Saugrohr 10 ein Unterdruck erzeugt werden, so dass während des Betriebs der Saugvorrichtung 8 in der Umgebung der Saugöffnung 9 ein Saugstrom angesaugt und durch das Saugrohr 10 abgesaugt wird. Sobald sich das auszusondernde Produkt 2 in dem Erfassungsbereich des von der Saugvorrichtung 8 erzeugten Saugstroms befindet und eine ausreichend große Saugwirkung auf das Produkt 2 ausgeübt wird, wird das Produkt durch die Saugöffnung 9 in das Saugrohr 10 und durch das Saugrohr 10 zu einem nicht mehr dargestellten Vorratsbehälter für ausgesonderte Produkte 2 gesaugt.

Bei einer bekannten Fördergeschwindigkeit der Produkte 2, 2', 2" in der Förderrichtung 3 kann nach dem Erfassen eines auszusondernden Produkts 2 mit der Kontrolleinrichtung 6 die Saugvorrichtung 8 nach einer vorgegebenen Aktivierungsdauer aktiviert werden, die von der Fördergeschwindigkeit der in der Förderrichtung 3 in der Förderbahn 4 bewegten Produkte 2, 2', 2" und von einem Abstand zwischen der Kontrolleinrichtung 6 und dem Aussonderungsabschnitt 7 entlang der Förderstrecke 1 abhängt. Es ist ebenfalls denkbar, dass der Eintritt eines Produkts 2 in den Aussonderungsabschnitt 7 beispielsweise mit Hilfe einer Lichtschranke oder einer anderen geeigneten Detektoreinrichtung erfasst wird und unmittelbar anschließend die Saugvorrichtung 8 aktiviert wird. Nach der Aktivierung der Saugeinrichtung wird für eine vorgegebene Saugdauer mit der Saugvorrichtung 8 ein Unterdruck erzeugt und ein aus der Förderbahn 4 durch das Saugrohr 10 wegströmender Saugstrom erzeugt, mit welchem das in dem Aussonderungsabschnitt 7 befindliche Produkt 2 durch das Saugrohr 10 hindurch abgesaugt wird. Anschließend wird nach dem Ablauf der vorgegebenen Saugdauer die Saugvorrichtung wieder deaktiviert. Die Saugdauer kann auch situationsangepasst unterschiedlich vorgegeben sowie gesteuert oder geregelt werden. Es ist ebenfalls möglich, an Stelle einer Veränderung der Saugdauer eine entsprechende Veränderung der Fördergeschwindigkeit der Produkte 2, 2', 2" vorzunehmen.

Bei der erfindungsgemäßen Ausgestaltung des Verfahrens wird mit der Kontrolleinrichtung 6 ein auf das vorausgehend erste und auszusondernde Produkt 2 nachfolgendes Produkt 2' kontrolliert und festgestellt, ob das nachfolgende zweite Produkt 2' ebenfalls das vorgegebene Kontrollkriterium nicht erfüllt und deshalb ebenfalls ausgesondert werden soll, oder ob das nachfolgende zweite Produkt 2' weiter entlang der Förderrichtung 3 in der Förderbahn 4 befördert werden soll. Wenn das nachfolgende zweite Produkt 2' ebenfalls ausgesondert werden soll, wird die Saugvorrichtung 8 nach dem Ablauf der Saugdauer nicht deaktiviert, sondern für eine vorgegebene Verlängerungsdauer weiter betrieben, um unterbrechungsfrei den Saugstrom durch das Saugrohr 10 abzusaugen, bis auch das zweite auszusondernde Produkt 2' während der Verlängerungsdauer aus der Förderbahn 4 abgesaugt wird. Nach dem Ablauf der Verlängerungsdauer wird die Saugvorrichtung 8 dann deaktiviert.

Es ist grundsätzlich denkbar, dass mit der Kontrolleinrichtung 6 auch ein auf das zweite Produkt 2' nachfolgendes drittes Produkt 2" kontrolliert und gegebenenfalls die Saugvorrichtung 8 um eine weitere Verlängerungsdauer verlängert betrieben wird, um auch das dritte nachfolgende Produkt 2" abzusaugen. Dies kann in gleicher Weise beliebig fortgesetzt werden, bis ein nachfolgendes Produkt 2 das Kontrollkriterium erfüllt und nicht mehr abgesaugt, sondern weiterbefördert werden soll.

Bei der in den Fig. 1 und 2 dargestellten Ausführungsvariante der Saugvorrichtung 8 wird ein durch die Saugöffnung 9 angesaugter Saugstrom überwiegend aus der Förderbahn 4 angesaugt. Dabei wird durch eine in der Förderrichtung 3 ausgerichtete Anordnung des Saugrohrs 10 und eine daran angepasste Saugöffnung 9 erreicht, dass ein größerer Anteil des angesaugten Saugstroms aus einem in der Förderrichtung 3 vorausgehenden Bereich 11 der Förderbahn 4 angesaugt wird, während ein im Vergleich dazu geringerer Anteil des Saugstroms aus einem in der Förderrichtung 3 nachfolgenden Bereich 12 der Förderbahn 4 angesaugt wird. Gleichwohl kann nicht vermieden werden, dass ein oftmals nicht unerheblicher Anteil des angesaugten Saugstroms aus dem nachfolgenden Bereich 12 der Förderbahn 4 angesaugt wird und dadurch die auf das auszusondernde Produkt 2, das sich in dem vorausgehenden Bereich 11 der Förderbahn 4 befindet, einwirkende Saugleistung entsprechend reduziert.

In den Fig. 3 und 4 ist eine abweichend ausgebildete Saugvorrichtung 8 dargestellt. Die Saugvorrichtung 8 weist eine in die nutförmig ausgebildete Förderbahn 4 hinein verlagerbare Saugdichtung 13 auf, die aus einem geeigneten Elastomermaterial besteht. Wenn die Saugvorrichtung 8 aktiviert wird, um ein Produkt 2, 2' abzusaugen, wird gleichzeitig und über die gesamte Saugdauer sowie eine eventuell sich anschließende Verlängerungsdauer hinweg die Saugdichtung 13 in die nutförmig ausgebildet Förderbahn 4 hineinverlagert und bildet eine Abdichtung des nachfolgenden Bereichs 12 der Förderbahn 4 von dem Saugstrom, der dann ganz überwiegend aus dem vorausgehenden Bereich 11 der Förderbahn 4 angesaugt werden muss, in welchem sich das abzusaugende Produkt 2, 2' befindet. Dadurch wird die auf das abzusaugende Produkt 2, 2' einwirkende Saugleistung erhöht und das abzusaugende Produkt 2, 2' kann mit einem geringeren Saugstrom, der von der Unterdruckerzeugungsvorrichtung erzeugt wird, zuverlässig abgesaugt werden. Zudem bildet die Saugdichtung 13 eine Barriere, die zuverlässig verhindert, dass ein abzusaugendes Produkt 2, 2' unabsichtlich in der Förderbahn 4 an der Saugvorrichtung 8 vorbei in den nachfolgenden Bereich 12 der Förderbahn 4 gelangt und eventuell nicht mehr abgesaugt werden kann.

## Patentansprüche

1. Verfahren zum selektiven Aussondern von rieselfähigen Produkten (2, 2', 2"), die in einer Förderrichtung (3) entlang einer Förderstrecke (1) in einer Förderbahn (4) befördert werden, wobei die beförderten Produkte (2, 2', 2") in einem Kontrollabschnitt (5) der Förderstrecke (1) mit einer Kontrolleinrichtung (6) überprüft werden, und wobei in einem entlang der Förderstrecke (1) nachfolgend angeordneten Aussonderungsabschnitt (7) dasjenige Produkt (2, 2') mit einer Saugvorrichtung (8) aus der Förderbahn (4) ausgesondert und abgeführt wird, das ein vorgebbares Kontrollkriterium nicht erfüllt, indem die Saugvorrichtung (8) an der Förderstrecke (1) angeordnet und für eine vorgegebene Saugdauer ein aus der Förderbahn (4) wegströmender Saugstrom erzeugt wird, um das Produkt (2, 2') aus der Förderbahn (4) abzusaugen, **dadurch gekennzeichnet, dass** mit der Kontrolleinrichtung (5) überprüft wird, ob ein dem ersten auszusondernden Produkt (2) ein zweites, ebenfalls das vorgegebene Kontrollkriterium nicht erfüllende und deshalb ebenfalls auszusonderndes Produkt (2') nachfolgt, und dass die Saugdauer um eine vorgebbare Verlängerungsdauer verlängert wird, um unterbrechungsfrei auch das nachfolgende zweite Produkt (2') aus der Förderbahn (4) abzusaugen.

2. Verfahren nach Anspruch 1, **dadurch gekennzeichnet, dass** die Verlängerungsdauer kürzer als die Saugdauer ist.

3. Verfahren nach Anspruch 1 oder Anspruch 2, **dadurch gekennzeichnet, dass** die Saugvorrichtung (8) während der Saugdauer und/oder der Verlängerungsdauer in der Förderrichtung (3) entlang der Förderstrecke (1) verlagert wird.

4. Verfahren nach einem der vorausgehenden Ansprüche, **dadurch gekennzeichnet, dass** mit der Kontrolleinrichtung (5) ein Abstand des nachfolgenden zweiten Produkts (2') zu dem ersten Produkt (2) entlang der Förderstrecke (1) ermittelt wird, und dass die Verlängerungsdauer in Abhängigkeit von dem ermittelten Abstand angepasst wird.

5. Verfahren nach einem der vorausgehenden Ansprüche, **dadurch gekennzeichnet, dass** die Saugvorrichtung (8) eine an eine Querschnittsfläche der Förderbahn (4) angepasste Saugdichtung (13) aufweist, die während der Saugdauer an einem in der Förderrichtung (3) liegenden Ende der Saugvorrichtung (8) in die Förderbahn (4) hineinverlagert wird, um ein Ansaugen des Saugstroms aus einem in der Förderrichtung (3) nachfolgenden Abschnitt der Förderbahn (4) zu reduzieren.

6. Verfahren nach Anspruch 5, **dadurch gekennzeichnet, dass** die Saugvorrichtung (8) während der Saugdauer in Richtung der Förderbahn (4) an die Förderbahn (4) heran verlagert wird.

## Claims

1. Method for selectively separating out free-flowing products (2, 2', 2'') which are conveyed in a conveying direction (3) along a conveying path (1) in a conveying track (4), wherein the conveyed products (2, 2', 2'') are checked in a monitoring portion (5) of the conveying path
(1) by means of a monitoring device (6), and wherein in a separating-out portion (7) arranged downstream along the conveying path (1) that product (2, 2') which does not meet a presettable monitoring criterion is separated out and carried away from the conveying track (4) using a suction device (8) in that the suction device (8) is arranged on the conveying path (1) and for a preset suction period a suction flow flowing away out of the conveying track (4) is produced in order to remove the product (2, 2') from the conveying track (4) by suction, **characterised in that** the monitoring device (5) is used to check whether a second product (2') which likewise does not meet the preset monitoring criterion and therefore is likewise to be separated out succeeds the first product
(2) which is to be separated out, and **in that** the suction period is extended by a presettable extension period in order also to remove the subsequent second product (2') by suction from the conveying track (4) without interruption.

2. Method according to claim 1, **characterised in that** the extension period is shorter than the suction period.

3. Method according to claim 1 or claim 2, **characterised in that** the suction device (8) during the suction period and/or the extension period is displaced in the conveying direction (3) along the conveying path (1).

4. Method according to one of the preceding claims, **characterised in that** a distance of the subsequent second product (2') from the first product (2) along the conveying path (1) is determined using the monitoring device (5), and **in that** the extension period is adapted as a function of the determined distance.

5. Method according to one of the preceding claims, **characterised in that** the suction device (8) has a suction seal (13) adapted to a cross-sectional area of the conveying track (4), which suction seal during the suction period is displaced into the conveying track (4) at an end, located in the conveying direction (3), of the suction device (8) in order to reduce intake of the suction flow out of a portion of the conveying track (4) which follows in the conveying direction (3).

6. Method according to claim 5, **characterised in that** the suction device (8) during the suction period is displaced in the direction of the conveying track (4) up to the conveying track (4).

## Revendications

1. Procédé de séparation sélective de produits aptes à l'écoulement (2, 2', 2"), qui sont transportés dans une direction de transport (3) le long d'une ligne de transport (1) dans une voie de transport (4), les produits transportés (2, 2', 2") étant vérifiés dans une section de contrôle (5) de la ligne de transport (1) avec un appareil de contrôle (6) et, dans une section de séparation (7) agencée en aval le long de la ligne de transport (1), le produit (2, 2') qui ne satisfait pas à un critère de contrôle prédéfinissable, étant séparé et évacué de la voie de transport (4) avec un dispositif d'aspiration (8), par le fait que le dispositif d'aspiration (8) est agencé sur la ligne de transport (1) et un courant d'aspiration s'éloignant de la voie de transport (4) est produit pendant une durée d'aspiration prédéfinie afin d'aspirer le produit (2, 2') hors de la voie de transport (4), **caractérisé en ce que** l'appareil de contrôle (5) vérifie si le premier produit (2) à séparer est suivi d'un deuxième produit (2') qui ne remplit pas non plus le critère de contrôle prédéfini et doit donc également être séparé, et **en ce que** la durée d'aspiration est prolongée d'une durée de prolongation prédéfinissable afin d'aspirer également sans interruption le deuxième produit (2') suivant hors de la voie de transport (4).

2. Procédé selon la revendication 1, **caractérisé en ce que** la durée de prolongation est plus courte que la durée d'aspiration.

3. Procédé selon la revendication 1 ou la revendication 2, **caractérisé en ce que** le dispositif d'aspiration (8) est déplacé dans la direction de transport (3) le long de la ligne de transport (1) pendant la durée d'aspiration et/ou la durée de prolongation.

4. Procédé selon l'une quelconque des revendications précédentes, **caractérisé en ce que** l'appareil de contrôle (5) détermine une distance entre le deuxième produit suivant (2') et le premier produit (2) le long de la ligne de transport (1), et **en ce que** la durée de prolongation est adaptée en fonction de la distance déterminée.

5. Procédé selon l'une quelconque des revendications précédentes, **caractérisé en ce que** le dispositif d'aspiration (8) présente un joint d'aspiration (13) adapté à une surface de section transversale de la voie de transport (4), qui est déplacé dans la voie de transport (4) pendant la durée d'aspiration à une extrémité du dispositif d'aspiration (8) située dans la direction de transport (3), afin de réduire une aspiration du courant d'aspiration à partir d'une section de la voie de transport (4) située en aval dans la direction de transport (3).

6. Procédé selon la revendication 5, **caractérisé en ce que** le dispositif d'aspiration (8) est déplacé vers la voie de transport (4) pendant la durée d'aspiration en direction de la voie de transport (4).
